# EUROPÄISCHE PATENTSCHRIFT

(11) **EP 2 328 814 B1**
(45) Veröffentlichungstag und Bekanntmachung des Hinweises auf die Patenterteilung: **07.10.2015**
(21) Anmeldenummer: 09777648.8
(22) Anmeldetag: 04.08.2009
(51) Int. Cl.: B65D 19/18

(54) **GROSSCONTAINER**
LARGE CONTAINER
GRAND CONTENEUR

(30) Priorität: 18.09.2008 DE 102008047856
(43) Veröffentlichungstag der Anmeldung: 08.06.2011
(73) Patentinhaber: Schoeller Allibert GmbH, 19057 Schwerin (DE)
(72) Erfinder: VAN DER KORPUT, Maximus, Geradus, Maria, NL-7207 PB Zutphen (NL); GOLS, Peter, Johannes, NL-7761 XP Schoonebeek (NL); LORENZ, Reinhard, 49843 Uelsen (DE)
(74) Vertreter: Bockhorni & Kollegen
(86) Internationale Anmeldenummer: PCT/EP2009/005645
(87) Internationale Veröffentlichungsnummer: WO 2010/031465

(56) Entgegenhaltungen:
- WO-A-01/76960
- WO-A-96/02428
- DE-A1- 2 041 623
- DE-U1- 8 908 170
- DE-U1-202004 013 898

## Beschreibung

Die Erfindung betrifft einen Großcontainer mit einem Bodenteil und mindestens einem Fußelement.

Derartige Großcontainer, die auch als Großladungsträger bezeichnet werden, weisen üblicherweise Abmessungen von 800x600 mm, 1200x800 mm, 1200x1000mm und 1200x1600 mm auf, wobei es sich hier um Standardabmessungen handelt. Die Höhe derartiger Großladungsträger hängt von der gewünschten Aufnahmekapazität ab. Eine übliche Höhe berechnet ab der Aufstandsfläche des Großladungsträgers auf dem Boden bis zur oberen Kante der Seitenwände beträgt 1000 mm, wobei dies jedoch nicht beschränkend ist. Damit ist eine Definition des Großcontainers gegenüber anderen kleineren Containern gegeben, wie etwa auf Paletten in mehreren Lagen über- und nebeneinander stapelbare Obst- und Gemüsebehälter bzw. Flaschenkästen u. dgl.. Die Großcontainer bzw. Großladungsträger dienen zur Aufnahme von insbesondere Stückgütern und werden so häufig auch für den Transport großvolumiger Lebensmittel sowie auch dem non food Bereich, Industrie und insbesondere Automobilbereich verwendet. Derartige Großbehälter sind voluminös und im Vergleich zu den üblichen Obst- und Gemüsebehältern stärkemäßig dicker ausgelegt und auch insgesamt schwerer, so dass der Transport der gefüllten Großcontainer in der Regel nur mechanisch, insbesondere durch Gabelstapler u. dgl. erfolgen kann.

Um das Entleeren derartiger Behälter zu vereinfachen, aber auch um das Transportvolumen derartiger zumeist als Mehrwegbehälter verwendeten Großcontainer für den Rücktransport zu verringern, sind die Seitenwände entweder insgesamt oder auch nur teilweise bzw. einzeln umklappbar, was heißt, dass die Seitenwände in Transportstellung fest miteinander verriegelbar sein müssen. Derartige Verriegelungsvorrichtungen für solche Container sind bekannt. Es handelt sich um Rastnasen, die an einer Seitenwand ausgebildet sind und in Verriegelungsstellung in eine Ausnehmung der benachbarten Seitenwand oder hinter einer Rastleiste der benachbarten Seitenwand greifen und damit die Verriegelung bewerkstelligen.

Derartige Großcontainer sind üblicherweise aus einem Bodenteil aufgebaut, auf dem umlaufend Seitenwände angeordnet sind. Im Falle einer klappbaren Ausführung der Seitenwände für einen platzsparenden Rücktransport des Leerguts sind sowohl am Bodenteil wie auch an der Unterseite der Seitenwände Scharnierelemente angeformt, die zu einem Klappscharnier zusammengesteckt werden können. Dadurch lassen sich die Seitenwände nach innen klappen. Derartige Großcontainer stellen typische Rückführelemente dar, d.h., derartige Großcontainer werden in großen Chargen für Lieferungen verwendet, dann wieder als Leergut rücktransportiert, gereinigt und erneut eingesetzt, so dass sie über viele Jahre als Container zirkulieren. Hierbei stellt der Boden das stärkste Verschleißteil derartiger Großcontainer dar, so dass diese deswegen zumeist mit lösbaren Stützfußanordnungen unterschiedlichen Aufbaus versehen werden, die aufgrund des allfälligen Verschleißes dann ausgetauscht werden können. Dadurch ist der Containerüberbau vor wesentlichem Verschleiß geschützt und kann viele Jahre genutzt werden. Andererseits werden je nach Kunde spezielle Stützfußanordnungen für derartige Großcontainer verwendet, was häufig vom Einsatz der Großcontainer und vom Einsatzort abhängig ist. Übliche Stützfußanordnungen sind hierbei einzelne Stützfüße, langgestreckte Stützkufen oder Stützfußgestelle, bei denen einzelne Stützfüße über Querstreben miteinander verbunden sind. Derartige Stützgestelle können teilweise auch mehrteilig aufgebaut sein.

Aus der WO 01/76960 A1 ist ein Großcontainer mit klappbar auf einem Bodenteil angeordneten Seitenwänden bekannt, die nach Entriegelung in eine Transportstellung abklappbar sind. Hierzu sind die klappbaren Seitenwände auf einem Bodenteil angeordnet, welches unterschiedlich hohe Randleisten aufweist, so dass die Seitenwände übereinander platzsparend geklappt werden können. Das Bodenteil ist mit Stützfüßen ausgerüstet, welche durch bodenseitige Schienen umlaufend miteinander verbunden sind. Aus der WO 96/02428 ist schließlich eine modulartig aufgebaute Palette bekannt, die aus einem modularen Deckteil und einem modularen Bodenteil gebildet ist, wobei Deckplatte und Bodenteil über Stützfüße miteinander verbunden und auf Abstand zueinander gehalten sind, um zwischen sich Gabelstaplereingriffsöffnungen zu bilden. Hierbei sind die Stützfüße zugleich als Bayonettbolzen ausgebildet, die sowohl mit dem Deckelement wie auch mit dem Bodenelement verbunden werden müssen. Dies ist aufwendig, weil die im Prinzip aus Gründen der Lastübennahme groß auszulegenden Stützfüße den Kriterien eines Bayonettverschlusses gerecht werden müssen, was aufwendig ist, und zudem für einen geeigneten Verbund der Stützfüße mit der Deckplatte und mit der Bodenplatte gesorgt werden muss.

Aufgabe der Erfindung ist es, einen Großcontainer für den Einsatz mit unterschiedlichen Stützfußanordnungen zu optimieren und hierbei einen schnellen Austausch und einen stabilen Verbund zwischen Stützfußanordnung und Container zu ermöglichen.

Diese Aufgabe wird erfindungsgemäß durch Anspruch 1 gelöst, wobei zweckmäßige Weiterbildungen durch die in den Unteransprüchen enthaltenen Merkmale gekennzeichnet sind.

Nach Maßgabe der Erfindung sind am Bodenteil eines Großcontainers Stützfußanordnungen, wie Kufen in Längs- und Querrichtung, einzelne Fußelemente oder dergleichen lösbar festgelegt und zwar durch bayonetteartige Steckbolzen, die in komplementäre Bayonette-Öffnungen am Bodenteil eingreifen. Dadurch ergibt sich ein Schnellverschluss, da die Bayonette-Bolzen oder Bayonette-Stifte linear in die Bayonette-Öffnung eingesteckt und dann kurz über einen entsprechenden Winkel verdreht werden, so dass dann die Verriegelung bewerkstelligt ist.

Zweckmäßigerweise sind am Bayonette-Bolzen ein, zwei oder mehrere Rippen in Art eines Gewindeabschnitts angeordnet, die mit einer Steigung versehen sind. Eine komplementäre Hinterschneidung, mit der die Rippe oder der Gewindeabschnitt zusammenwirken kann, ist auch im Bereich der Bayonette-Öffnung vorgesehen. Die über den Umfang angeordneten Rippen oder Gewindeabschnitte bzw. Hinterschneidungen in Art von Kanten, Ausnehmungen und dergleichen auf Seiten der Öffnungen sind hierbei beabstandet angeordnet, wobei der Abstand so gewählt ist, dass beispielsweise die Rippen des Bayonette-Bolzens linear durch den Zwischenraum zwischen den beabstandeten Hinterschneidungen oder Kanten auf Seiten der Öffnung durchgesteckt werden können. Danach erfolgt die Drehung, so dass die Rippe beispielsweise die Kante in der Öffnung hintergreift und damit die Verriegelung bewerkstelligt ist. Zweckmäßigerweise sind die Stützfußanordnungen und die Bayonette-Bolzen aus Kunststoff, insbesondere schlag- und stoßfesten Kunststoff hergestellt. Wenn, was zweckmäßig ist, die Rippen bzw. Gewindeabschnitte sowie Hinterschneidungen und Kanten am Bolzen bzw. an der Öffnung auch noch mit einer Steigung versehen sind, dann ergibt sich bei der Verriegelung zugleich eine Verspannung zwischen der Stützfußanordnung und dem Bodenteil, die bei Kunststoff insbesondere auch eine Federvorspannung bewerkstelligt, so dass ein fester und stabiler Verschluss bzw. eine Verriegelung bewerkstelligt ist, die in hohem Maße rüttel- und stoßfest ist und damit auch unter schwierigen und stetigen Transportbedingungen nicht lösbar ist.

Zweckmäßigerweise werden die Bayonette-Bolzen von der Unterseite der Stützfußanordnungen her eingesteckt und sind vorzugsweise versenkt in der entsprechenden Ausnehmung bzw. Öffnung der Stützfußanordnung angeordnet, so dass sie gegenüber Verschleiß geschützt sind. Gleichwohl ist eine einfach Befestigung und ein einfaches Lösen des Bolzens auch durch nicht fachkundige Kräfte möglich. Ein schneller Austausch der Verschleißteile ist damit gewährleistet. Der Vorteil des Einsatzes von Kunststoff besteht auch darin, dass nunmehr auch die Verschlüsse recyclebar sind. Ferner besteht ein weiterer Vorteil darin, dass spezielle Schlüssel für das Anziehen bzw. das Lösen des Bayonette-Verschlusses nicht erforderlich sind, also bedarfsweise ein Austausch jederzeit vor Ort vorgenommen werden kann.

In besonderer Weise ist es zweckmäßig, wenn die Stützfußanordnungen mit Formschlusselementen versehen sind, die mit komplementären Formschlusselementen am Bodenteil zusammenwirken. Derartige Formschlusselemente sind beispielsweise Nut-FederVerbindungen bzw. Schwalbenschwanz-Verbindungen, die es ermöglichen, dass die Stützfußanordnung bzw. Teile der Stützfußanordnung auf den Bodenteil aufgesteckt und damit formschlüssig gehalten sind. Dies im Verbund mit den bayonetteartigen Verschlüssen führt zu einer sicheren und dauerhaften Verriegelung, die gleichwohl eine einfache Reparatur und einen Austausch der Stützfußanordnungen ermöglicht.

Zweckmäßige Ausführungsbeispiele der Erfindung sind im Folgenden anhand von schematischen Zeichnungen näher erläutert.

Es zeigen:
- Fig. 1: einen Großcontainer,
- Fig. 2: ein Bodenteil des Großcontainers mit Fußelementen,
- Fig. 3: ein Befestigungselement,
- Fig. 4: eine Detailansicht des Bodenteils des Großcontainers,
- Fig. 5: eine weitere Detailansicht des Bodenteils mit dem Befestigungselement,
- Fig. 6: eine Detailansicht einer weiteren Explosionszeichnung des Bodenteils und eines der Fußelemente,
- Fig. 7: eine erste Ansicht formschlüssiger Verbindungselemente des Fußelements,
- Fig. 8: eine zweite Ansicht der formschlüssigen Verbindungselemente.

Fig. 1 zeigt einen Großcontainer 2 mit vier Seitenwänden 4, 6. Die vier Seitenwände 4, 6 sind vorzugsweise über Scharniere an einem Bodenteil 10 des Großcontainers 2 befestigt. Das Bodenteil weist im Bereich der Befestigungen der Seitenwände 4, 6 unterschiedliche Höhen auf, so dass die Seitenwände 4, 6 platzsparend vollständig übereinander einklappbar sind. Vorzugsweise können aber auch eine oder mehrere der Seitenwände 4, 6 ganz oder teilweise, beispielsweise mittels eines verschiebbaren Seitenteils 8 geöffnet werden.

An dem Bodenteil 10 sind Fußelemente angeordnet. Diese sind so ausgebildet und angeordnet, dass das Bodenteil 10 des Großcontainers 2 von einem Untergrund beabstandet ist. Dies verhindert einerseits ein Verschmutzen des Großcontainers 2, falls dieser auf einem verschmutzten Untergrund steht, und/oder andererseits eine Feuchtigkeitsaufnahme durch den Großcontainer 2, falls dieser auf feuchtem Untergrund steht. Ferner ermöglichen es die Fußelemente, den Großcontainer 2 einfach mit einer Gabel, beispielsweise der eines Flurförderfahrzeugs, insbesondere eines Gabelstaplers, anzuheben, wenn dieser auf einem flächigen Untergrund, beispielsweise einem Boden oder einem weiteren Großcontainer 2 steht. Ferner bilden die Fußelemente typische Verschleißelemente, die bedarfsweise ausgetauscht werden können und damit den Boden des Großcontainers vor Verschleiß schützen. In der einfachsten Form sind die Fußelemente durch einzelne Stützfüße gebildet. Alternativ dazu können die Fußelemente durch eine oder mehrere Stützkufen 12 gebildet sein. Die Stützkufen 12 zeichnen sich durch mindestens zwei Stützfüße aus, die über Brückenelemente mit einander verbunden sind. Dabei können zwischen je zwei dieser Stützfüße ein oder zwei Brückenelemente ausgebildet sein, insbesondere an den beiden Enden der jeweiligen Stützfüße. Selbstverständlich sind auch andere Fußkonstruktionen einbezogen, die im Rahmen der unten beschriebenen Weise am Containerboden befestigt werden können.

Fig. 2 zeigt in einer Explosionsdarstellung das Bodenteil 10 von unten, so dass also das Bodenteil des Containers um 180° gedreht dargestellt ist. Hierbei sind zwei Stützkufen 12 so ausgebildet, dass sie in Ausnehmungen des Bodenteils 10 einsteckbar sind und daran über lösbare Befestigungselemente und zwar Bayonette-Bolzen 14 am Bodenteil befestigbar sind.

Fig. 3 zeigt den Bayonette-Bolzen 14 mit radial vorstehenden, längs der Bolzenachse verlaufenden Rippen 16, die als Längsführungen und zur Zentrierung dienen, mit einem Bolzenkopf 18 und einem Bayonette-Gewinde 20. Der Bayonette-Bolzen bildet hierbei mit einer komplementär ausgebildeten Öffnung im Bodenteil mit einer Hinterschneidung für das Gewinde 20 einen Bayonette-Verschluss, welcher einen Schnellverschluss bildet.

Fig. 4 zeigt eine Detailansicht des Bodenteils 10 von unten mit einer Öffnung 22 des Bodenteils 10, die mit dem Bayonette-Bolzen den Schnellverschluss bildet.

Fig. 5 zeigt in der Öffnung 22 ein Innengewinde, dass korrespondierend zu dem Bayonette-Bolzen 14, insbesondere zu dem Bayonette-Gewinde 20 ausgebildet ist. Deutlich ist aus Fig. 5 ersichtlich, dass der Bolzen 14 zwei beabstandete Gewindeabschnitte aufweist ebenso wie die Öffnung 22, wobei der freie Zwischenraum größenmäßig so ausgelegt ist, dass der Bolzen 14 in die Öffnung so gesteckt werden kann, dass dessen beide Gewindeabschnitte hinter die Gewindeabschnitte in der Öffnung bzw. Ausnehmung 22 gelangen. Durch Verdrehen erfolgt dann die Verriegelung mit aufgrund der Gewindesteigung axialer Verspannung beider Bauteile. Aufgrund des Kunststoffs kann hierbei eine hemmende Federvorspannung aufgebaut werden, so dass ein rüttelfester Verschluss erreicht wird.

In der explosionsartigen Detaildarstellung gemäß Fig. 6 ist erkennbar, wie über eine Ausnehmung 24 in einer der Stützkufen 12 der Bayonette-Bolzen 14 so einführbar ist, dass er in die Ausnehmung 22 des Bodenteils 10 eingreifen kann. Dazu weist die Ausnehmung 24 der Stützkufe 12 zunächst einen Radius auf, der größer ist, als der Radius des Bolzenkopfes 18, und dann einen Radius, der kleiner ist, als der Radius des Bolzenkopfes 18, so dass der Bayonette-Bolzen 14 vollständig in der Stützkufe 12 versenkbar ist. Vorzugsweise sind für jede Stützkufe 12 mehrere Bayonette-Bolzen 14 und entsprechende Ausnehmungen 22 in dem Bodenteil 10 und Ausnehmungen 24 in dem Stützkufen 12 ausgebildet. Dies trägt zu einem guten und stabilen festen Verbund der Stützkufen 12 mit dem Containerboden bei.

Falls mehrere Stützkufen 12 vorgesehen sind, so weisen diese vorzugsweise, wie in Fig. 7 und Fig. 8 dargestellt, formschlüssige Verbindungselemente auf, über die dann die unterschiedlichen Stützkufen 12 zusätzlich zu dem Bodenteil 10 aneinander festlegbar sind. Insbesondere weist vorzugsweise eine erste der Stützkufen 12 ein schwalbenschwanzförmiges Verbindungselement 26 auf und eine zweite der Stützkufen 12 weist eine entsprechende Aufnahme 28 für das schwalbenschwanzförmige Verbindungselement 26 der anderen Stützkufe 12 auf. Das schwalbenschwanzförmige Verbindungselement 26 kann dann in die entsprechende Aufnahme 28 eingeführt werden. Dies trägt dazu bei, dass die Fußelemente nicht nur in vertikaler Richtung, sondern auch in horizontaler Richtung stabilisiert sind. Hierbei sind in der beschriebenen Ausführungsform, wie insbesondere Fig.1 zeigt, die mehreren Stützkufen 12 zu einer umlaufenden Stützkufenanordnung zusammengefasst, deren Außenfläche hier mit der Außenfläche der Seitenwände bündig ist. Einzelne Stützkufen lassen sich bei Verschleiß oder sonstiger Beschädigung in einfacher Weise austauschen. Der formschlüssige seitliche Zusammenschluß der umlaufend angeordneten Stützkufen 12 erhöht insgesamt die Stabilität und die Belastbarkeit des Großcontainers 2. Die formschlüssige Verbindung der Stützkufen erschließt sich sehr gut auch aus Fig.2, bei welcher zwei Stützkufen zu einer sozusagen umlaufend angeordneten Stützkufenanordnung zusammengeschlossen sind. Die Stützkufen können hiebei durchgehend ausgebildet sein, sind jedoch, wie Fig.2 zeigt, insbesondere mit brückenartigen Gliedern, als Brückenelementen 30 ausgebildet, die stegartig sind und einzelne Stützfüße der Stützkufen bodenseitig miteinander verbinden. Im dargestellten Ausführungsbeispiel nach Fig.2 weist jede Stützkufe insgesamt fünf Stützfüße auf, wobei drei Stützfüße an einer Seite des Behälters vollständig und die anderen beiden Stützfüße für den Formschluß mit der anderen Stützkufe etwa hälftig ausgebildet sind und auf einer Seite mit einem Schwalbenschwanz 26 und auf der anderen Seite mit einer entsprechenden Aufnahme 28 versehen ist, so dass die beiden Stützkufen zusammengesteckt werden können und dabei auch ein sehr stabiler Verbund in Horizontalrichtung und nicht nur in vertikaler Richtung, also senkrecht zum Boden des Behälters gewährleistet ist. Ersichtlich werden die Stützfüße 12 in entgegengerichtete hohle Stützelemente 10 am Behälterboden eingesteckt, wobei die Öffnung 10 und der einzusteckende Stützfuß 12 jeweils komplementär ausgebildet sind, so dass eine gut passende Steckverbindung gewährleistet ist. Die Brückenelemente 30 zwischen den Stützfüßen 12 begrenzen auf jeder Seite im dargestellten Ausführungsbeispiel zwei benachbarte Ausnehmungen für einen Gabelstaplereingriff. Das Zusammenstecken der Stützfüße 12 mit den hohl ausgebildeten Fußelementen 10 ergibt sich sehr gut aus Fig.6. Die Fußelemente 10 sind mit ihrer Öffnung komlementär mit den einsetzbaren Stützfüßen 12 ausgebildet, wobei am unteren Ende der Stützfüße 12 eine flanschartige Verbreiterung 32 vorgesehen ist, mit der der eingesteckte Stützfuß 12 am unteren Rand des Fußelements 10 anliegt. Auch die Brückenelemente 30 sind deutlich ersichtlich.

Die Erfindung ist nicht auf die angegebenen Ausführungsbeispiele begrenzt. Beispielsweise können die Stützkufen 12 mehr oder weniger Stützfüße umfassen. Die Stützfüße selbst können bedarfsweise auch über mehr als ein Befestigungselement an dem Bodenteil 10 befestigt sein.

## Patentansprüche

1. Großcontainer umfassend:
ein Bodenteil (10) und Seitenwände sowie mindestens ein am Bodenteil angeordnetes Fußelement, wobei
das Fußelement mittels mindestens einem Befestigungselement lösbar an dem Bodenteil (10) festgelegt ist, **dadurch gekennzeichnet, dass**
das Befestigungselement als Bayonettverschluss aus Steckbolzen (14) und komplementärer Öffnung (22) ausgebildet ist, wobei
der Bayonett-Bolzen (14) von der unteren Aufstandsfläche des Fußelements her in die Öffnung (22) des Bodenteils (10) eingeführt ist sowie in einer entsprechenden Ausnehmung des Fußelements vollständig versenkt angeordnet ist und
der Bolzen (14) mindestens einen sich über einen Teilumfang des Bolzens mit Steigung erstreckenden rippenartigen Gewindeabschnitt aufweist, der mit einer komplementären Hinterschneidung in Art einer Ausnehmung oder vorstehenden rippenartigen Gewindeabschnitts in der Öffnung (22) zur Bildung der Verriegelung zusammenwirkt.

2. Großcontainer nach einem der vorstehenden Ansprüche, **dadurch gekennzeichnet, dass** das Fußelement einen Stützfuß umfasst.

3. Großcontainer nach Anspruch 2, **dadurch gekennzeichnet, dass** für jeden Stützfuß je eine Ausnehmung (22) des Bodenteils (10) vorgesehen ist.

4. Großcontainer nach einem der Ansprüche 1 bis 2, **dadurch gekennzeichnet, dass** das Fußelement durch eine Stützkufe (12) gebildet ist.

5. Großcontainer nach Anspruch 4, **dadurch gekennzeichnet, dass** für jede Stützkufe (12) zwei oder mehr Ausnehmungen (22) für die Bolzenaufnahme vorgesehen sind.

6. Großcontainer nach einem der vorhergehenden Ansprüche, **dadurch gekennzeichnet, dass** das Fußelement bzw. die Stützkufe mit dem Bodenteil komplementäre Formschlusselemente in Art von Nut-Feder Verbindungen aufweisen, so dass Fußelement bzw. Stützkufe über eine formschlüssige Steckverbindung mit dem Bodenteil verbindbar ist.

7. Großcontainer nach einem der vorhergehenden Ansprüche, **dadurch gekennzeichnet, dass** die Stützkufen (12) durch formschlüssige Steckverbindungen für einen seitlichen Verbund aneinanderschließbar sind, vorzugsweise über ein schwalbenschwanzförmiges Verbindungselement (26), welches mit einer komplementären Schwalbenschwanzaufnahme (28) einer anderen Stützkufe zusammenwirkt.

## Claims

1. A large container comprising:
a base element (10) and sidewalls as well as at least one stand element arranged at the base element, wherein
the stand element is removably attached at the base element (10) through at least one attachment element, **characterized in that**
the attachment element is configured as a bayonet lock out of an insertable bolt (14) and a complementary opening (22), wherein
the bayonet bolt (14) is inserted into the opening (22) of the base element (10) from the lower contact surface of the stand element as well as arranged in a completely impressed way in a corresponding recess of the stand element and
the bayonet bolt (14) comprises at least one rib-shaped thread section extending over a partial circumference of the bolt with a pith, the thread section interacting with a complementary undercut configured as a recess or a protruding rib-shaped threaded portion in the opening (22) for forming the locking arrangement.

2. The large container according to one of the preceding claims,
**characterized in that**
the base element includes a support stand.

3. The large container according to claim 2,
**characterized in that**
a respective recess (22) of the base element (10) is provided for each support stand.

4. The large container according to one of the claims 1 through 2,
**characterized in that**
the base element is formed by a support skid (12).

5. The large container according to claim 4,
**characterized in that**
two or more recesses (22) for receiving the bolt are provided for each support skid (12).

6. The large container according to one of the preceding claims,
**characterized in that**
the stand element or the support skid include form locking elements configured as groove and key connections and complementary to the base element, so that the stand element or the support skid are connectable with the base element through a form locking plug-in connection.

7. The large container according to one of the preceding claims,
**characterized in that**
the support skids (12) are connectable with one another through form locking plug-in connections for a lateral interconnection, preferably through a dovetail connection element (26) which interacts with a complementary dovetail receiver (28) of another support skid.

## Revendications

1. Grand conteneur comprenant:
une partie de fond (10) et des parois latérales ainsi qu'au moins un élément de pied disposé sur ladite partie de fond, dans lequel
ledit élément de pied est fixé de manière amovible sur la partie de fond (10) par le biais d'au moins un élément de fixation, **caractérisé par le fait que** ledit élément de fixation est réalisé en tant que fermeture à baïonnette se composant de boulon à emboîter (14) et d'ouverture (22) complémentaire, dans lequel
ledit boulon de baïonnette (14) est introduit depuis la surface inférieure d'appui de l'élément de pied dans ladite ouverture (22) de la partie de fond (10) et est disposé de manière à être complètement encastré dans un évidement correspondant de l'élément de pied, et
ledit boulon (14) présente au moins une portion filetée de type nervure qui s'étend avec pas sur une circonférence partielle du boulon et qui, pour former le verrouillage, agit de concert avec une contre-dépouille complémentaire à la manière d'un évidement ou d'une portion filetée de type nervure en saillie dans l'ouverture (22).

2. Grand conteneur selon la revendication précédente, **caractérisé par le fait que** ledit élément de pied comprend un pied de support.

3. Grand conteneur selon la revendication 2, **caractérisé par le fait que** pour chaque pied de support est prévu respectivement un évidement (22) de la partie de fond (10).

4. Grand conteneur selon l'une quelconque des revendications 1 à 2, **caractérisé par le fait que** ledit élément de pied est formé par un patin de support (12).

5. Grand conteneur selon la revendication 4, **caractérisé par le fait que** pour chaque patin de support (12) sont prévus deux évidements (22) ou plus pour la réception du boulon.

6. Grand conteneur selon l'une quelconque des revendications précédentes, **caractérisé par le fait que** ledit élément de pied ou bien ledit patin de support présente des éléments à engagement positif complémentaires avec la partie de fond, à la manière d'assemblages à rainure et languette, de sorte que ledit élément de pied ou bien le patin de support peut être relié à la partie de fond par un assemblage à emboîtement à engagement positif.

7. Grand conteneur selon l'une quelconque des revendications précédentes, **caractérisé par le fait que** les patins de support (12) peuvent être raccordés les uns aux autres par des assemblages à emboîtement à engagement positif, pour un raccordement latéral, de préférence par l'intermédiaire d'un élément de jonction en queue d'aronde (26) qui agit de concert avec un logement en queue d'aronde (28) complémentaire d'un autre patin de support.
